# FASCICULE DE BREVET EUROPEEN

(11) **EP 1 366 391 B1**
(45) Date de publication et mention de la délivrance du brevet: **17.11.2004**
(21) Numéro de dépôt: 02709965.4
(22) Date de dépôt: 14.02.2002
(51) Int. Cl.: G04C 3/00

(54) **MOUVEMENT D'HORLOGERIE A MASSES AIMANTEES ET UTILISANT UN REVETEMENT NON MAGNETIQUE POUR RECOUVRIR DES PARTIES FIXES D'EBAUCHE**
UHRWERK MIT MAGNETISCHEN MASSEN UND EINER NICHTMAGNETISCHEN BESCHICHTUNG ZUM BEDECKEN VON FESTSTEHENDEN TEILEN DES ROHWERKS
CLOCK MOVEMENT WITH MAGNETIC MASSES AND USING A NON-MAGNETIC COATING FOR COVERING FIXED PARTS OF THE BLANK

(30) Priorité: 28.02.2001 EP 01200752
(43) Date de publication de la demande: 03.12.2003
(73) Titulaire: ETA SA Manufacture Horlogère Suisse, 2540 Grenchen (CH)
(72) Inventeur: LEUBA, Frédéric, CH-2300 La Chaux-de-Fonds (CH); BURDET, Denis, CH-2000 Neuchâtel (CH)
(74) Mandataire: Ravenel, Thierry Gérard Louis
(86) Numéro de dépôt international: PCT/CH2002/000089
(87) Numéro de publication internationale: WO 2002/071159

(56) Documents cités:
- GB-A- 1 433 201
- US-A- 3 683 616
- US-A- 4 482 255
- US-A- 5 172 349
- PATENT ABSTRACTS OF JAPAN vol. 006, no. 166 (P-138), 31 août 1982 (1982-08-31) & JP 57 082786 A (SEIKO INSTR & ELECTRONICS LTD), 24 mai 1982 (1982-05-24)

## Description

La présente invention concerne un mouvement pour pièce d'horlogerie comportant une unité fonctionnelle comprenant des masses aimantées, ladite unité fonctionnelle étant située au sein dudit mouvement et donc entourée au moins partiellement de parties fixes d'ébauche non magnétiques et recouvertes d'un revêtement de finition.

En particulier, l'objet de la présente demande concerne une pièce d'horlogerie dont ladite unité fonctionnelle est une microgénératrice.

Dans la suite de la présente demande, on entend par matériau "amagnétique" ou "non-magnétique" un matériau qui n'est pas ferromagnétique, qui n'est pas ou que très faiblement paramagnétique, et qui éventuellement présentera un diamagnétisme faible. De même, par "à proximité de la microgénératrice" on entend toute la région périphérique de la microgénératrice dans laquelle le flux magnétique des masses aimantées a une valeur significative.

Le principe de fonctionnement d'un tel mouvement d'horlogerie est décrit notamment dans les fascicules de brevet CH 597636 et EP 851322, dont l'enseignement est incorporé en référence dans la présente demande. Le brevet CH 597636, par exemple, décrit un mouvement de montre dans lequel un ressort entraîne, au travers d'un jeu d'engrenages, d'une part des aiguilles et d'autre part un générateur produisant un courant alternatif. Le générateur permet d'alimenter un circuit électronique comprenant notamment un oscillateur à quartz stabilisé et permettant de régler la marche du générateur et donc la marche des aiguilles. Une telle montre combine par conséquent les avantages d'une montre mécanique avec la précision d'une montre à quartz.

Cependant, en cherchant à développer un produit de ce type, la demanderesse a constaté l'existence de sources de perturbations magnétiques à l'intérieur du mouvement d'horlogerie. En effet, l'intérêt d'une telle pièce d'horlogerie augmente lorsque sa consommation d'énergie diminue, c'est-à-dire lorsque par exemple le rendement de la génératrice augmente. Partant de ce constat, la demanderesse a mis en évidence que non seulement des masses ferromagnétiques, telles des parties d'ébauche ou des fournitures en acier, mais également la présence de fines couches de revêtement ferromagnétique sur des parties fixes d'ébauche non magnétiques, situées à proximité de la génératrice, exercent sur cette dernière une force magnétique parasite faisant ainsi diminuer son rendement.

Le document JP-A 57 082786 (voir PATENT ABSTRACTS OF JAPAN vol. 006, no. 166 (P-138)), décrit un mouvement de montre dans lequel on élimine l'influence d'une force magnétique due au rotor sur les parties mobiles en recouvrant le mobile intermédiaire d'un revêtement non magnétique.

Le document US-A-4 482 255 décrit une montre électronique comportant une fonction boussole dans laquelle il convient de blinder le rotor pour ne pas perturber le capteur de champ magnétique.

La présente invention a donc pour but d'améliorer la pièce d'horlogerie susmentionnée en évitant les inconvénients décrits ci-dessus, notamment grâce à un perfectionnement simple et peu coûteux à la fabrication.

A cet effet, l'invention concerne une pièce d'horlogerie du type indiqué ci-avant, caractérisée par le fait que ledit revêtement de finition recouvrant lesdites parties fixes d'ébauche situées à proximité de ladite unité fonctionnelle présente des propriétés essentiellement non magnétiques.

Selon un mode de réalisation particulier de l'invention, les diverses parties fixes de l'ébauche sont recouvertes d'un alliage amagnétique à base de nickel assurant une protection efficace contre les risques d'oxydation tout en garantissant une apparence esthétique très correcte. Il est à noter que ce type d'alliages présente une excellente adhérence sur la surface de l'ébauche.

Dans une autre variante de réalisation, ladite première couche à base de nickel est recouverte d'une seconde couche métallique, notamment pour modifier l'aspect esthétique. On peut, par exemple, utiliser un alliage à base d'or pour donner une coloration dorée à l'ébauche, ce qui correspond généralement à un niveau de finition de la pièce d'horlogerie plus luxueux. Dans ce cas, la première couche à base de nickel assure en outre une fonction de barrière de diffusion, empêchant l'or de diffuser dans la masse de l'ébauche.

L'invention sera exposée plus en détail à l'aide de la description suivante d'un exemple d'exécution faite en référence aux dessins annexés dans lesquels:
- la figure 1 est une vue de dessus simplifiée du mouvement partiellement monté d'une pièce d'horlogerie comportant une génératrice, et
- la figure 2 est une vue en coupe transversale du mouvement selon la ligne Il-II de la figure 1.

La figure 1 représente une vue de la génératrice 1 comprenant un rotor 2 ayant deux flasques 3, dont un seul est représenté, agencés de part et d'autre de trois bobines plates 4 formant le stator et décalées sensiblement de 120 degrés l'une par rapport à l'autre relativement à l'axe du rotor 2, dans un même plan orthogonal à celui-ci.

Six aimants 5 sont fixés radialement et à intervalles réguliers sur chaque flasque 3, en vis-à-vis des bobines 4. La polarité de deux aimants 5 consécutifs est opposée. En outre, deux aimants 5 en regard l'un de l'autre se présentent mutuellement des polarités opposées. Un circuit imprimé 6 sert de support notamment pour les bobines 4 et pour un circuit intégré 7.

L'alimentation du circuit intégré 7, à faible consommation d'énergie, est assurée par la microgénératrice électrique 1 - constituée de l'ensemble arbre 8 du rotor 2, flasques 3, aimants 5 et bobines 4 - entraînée via une liaison cinématique 9 par un dispositif à barillet 10. Le passage des aimants 5 à proximité des bobines 4 génère une tension induite substantiellement sinusoïdale aux bornes de ces bobines 4.

Sur la coupe transversale selon la ligne II-II de la figure 1 représentée en figure 2 apparaissent des parties fixes d'ébauche 11 et 12 en laiton. En particulier, l'arbre 8 du rotor 2 est monté à pivot dans deux pierres 13, 14, dont l'une est chassée dans un pont de rouage 11 et l'autre dans la platine 12 du mouvement. Il apparaît clairement de cette figure 2 que, du fait de leur proximité immédiate avec les aimants 5, lesdites parties fixes d'ébauche 11, 12 sont partiellement baignées dans le champ magnétique de ces aimants.

La demanderesse a mis en évidence au cours de ses recherches que le fait d'utiliser un matériau magnétique conventionnel pour la réalisation du revêtement de finition de l'ébauche a une influence significative sur le rendement de la microgénératrice. Etonnamment, l'utilisation exclusive de matériaux non magnétiques pour le revêtement opère une diminution sensible des perturbations magnétiques, le couplage magnétique entre les masses aimantées 5 et les bobines 4 et donc le rendement de la microgénératrice 1 se trouvant ainsi augmentés.

Le mouvement d'horlogerie selon l'invention comporte ainsi au moins des parties fixes de l'ébauche 11, 12 réalisées en laiton ou en tout autre matériau approprié présentant des propriétés non magnétiques. En outre, conformément à l'invention, l'ébauche est recouverte d'un revêtement métallique dé protection contre l'oxydation. Pour les raisons précitées, ce revêtement métallique est également réalisé en un matériau ne présentant pas de propriétés magnétiques, tel qu'un alliage amagnétique de nickel avec du phosphore ou de l'étain. Lorsque le mouvement est destiné à être monté dans une pièce d'horlogerie à forte valeur ajoutée, on peut utiliser un alliage amagnétique à base de rhodium pour effectuer le revêtement desdites parties fixes 11, 12 de l'ébauche.

Dans une variante de réalisation, il peut être souhaitable de réaliser un revêtement comportant au moins deux couches de matériaux différents. En effet, si on souhaite fabriquer un mouvement proposant une finition dorée de l'ébauche, il convient d'appliquer auxdites parties fixes 11, 12 d'ébauche un premier traitement afin de les recouvrir d'une sous-couche de protection, généralement réalisée en nickel. On obtient ainsi une première couche de protection contre l'oxydation qui remplit également une fonction de barrière de diffusion, empêchant l'or de diffuser dans la masse de l'ébauche.

De manière surprenante, les recherches ont montré que même lorsque la couche apparente est en or ou en rhodium qui sont des matériaux non ferromagnétiques, la seule sous-couche à base de nickel magnétique diminue le rendement de la génératrice et donc la réserve de marche disponible pour la pièce d'horlogerie. C'est pourquoi cette fine sous-couche est constituée ici d'un alliage amagnétique préférentiellement à base de nickel, conformément à l'invention.

On peut notamment utiliser à cet effet un alliage à base de nickel et comprenant du phosphore, puisque pour certaines valeurs de sa composition l'alliage obtenu ne présente pas de propriétés magnétiques. On peut éventuellement recourir à l'utilisation d'autres métaux pour remplacer le nickel, tel que le palladium par exemple dont certains alliages présentent également des propriétés amagnétiques. La réalisation du revêtement de finition en tant que telle ne constituant pas le coeur de l'invention, elle ne sera pas développée plus en détail dans la présente demande. L'homme de l'art pourra notamment se référer au brevet US 6,099,624 divulguant des exemples d'alliages utilisés dans la fabrication de revêtements métalliques de protection, également utilisés à des fins esthétiques.

On peut imaginer de multiples applications, dans le domaine horloger, pour la sélection de matériaux non magnétiques pour recouvrir l'ébauche conformément à l'invention. En effet, on a décrit leur utilisation dans le cas d'une pièce d'horlogerie fonctionnant avec une microgénératrice, mais on peut également prévoir l'utilisation de tels matériaux dans tout autre type de pièce d'horlogerie présentant une sensibilité aux perturbations magnétiques. On peut en particulier mettre l'invention en oeuvre dans une pièce d'horlogerie dont l'unité fonctionnelle est une boussole, ou dans tout autre type de pièce d'horlogerie mettant en oeuvre des moyens interagissant avec un champ magnétique externe, notamment en vue de sa détection.

## Revendications

1. Mouvement pour pièce d'horlogerie comportant une microgénératrice (1) comprenant des masses aimantées (5), ladite microgénératrice (1) étant entourée au moins partiellement de parties fixes d'ébauche (11, 12) non magnétiques et recouvertes d'un revêtement de finition, **caractérisé en ce que** le revêtement de finition recouvrant lesdites parties fixes d'ébauche (11, 12) situées à proximité de ladite microgénératrice (1) présente des propriétés essentiellement non magnétiques.

2. Mouvement pour pièce d'horlogerie selon la revendication 1, **caractérisé en ce que** ledit revêtement comporte au moins deux couches métalliques dont au moins celle qui se trouve directement au contact desdites parties fixes d'ébauche (11, 12) contient du nickel en tant que constituant d'un alliage amagnétique.

3. Mouvement pour pièce d'horlogerie selon l'une des revendications 1 ou 2, **caractérisé en ce que** ladite microgénératrice (1) comporte un rotor (2) comprenant deux flasques (3) ayant chacun sensiblement la forme d'un disque et portant chacun, sur sa face en regard de l'autre flasque, un nombre pair de masses aimantées (5), ladite microgénératrice comportant en outre un module électronique (6) comportant au moins une bobine statorique (4) partiellement insérée entre les deux flasques (3) et **en ce que** ladite microgénératrice est au moins partiellement située dans un volume délimité par les projections orthogonales desdites parties fixes d'ébauche (11, 12) amagnétiques.

4. Mouvement pour pièce d'horlogerie comportant une unité fonctionnelle (1) comprenant des masses aimantées (5), et permettant de détecter la présence d'un champ magnétique externe, ladite unité fonctionnelle (1) étant entourée au moins partiellement de parties fixes d'ébauche (11, 12) non magnétiques et recouvertes d'un revêtement de finition **caractérisé en ce que** le revêtement de finition recouvrant lesdites parties fixes d'ébauche (11, 12) situées à proximité de ladite unité fonctionnelle (1) présente des propriétés essentiellement non magnétiques.

5. Mouvement pour pièce d'horlogerie selon la revendication 4, **caractérisé en ce que** ladite unité fonctionnelle assure la fonction d'une boussole.

## Patentansprüche

1. Gangwerk für Zeitmessgerät, mit einem Mikrogenerator (1), der magnetische Massen (5) aufweist und wenigstens teilweise von nichtmagnetischen und mit einer Oberflächenbeschichtung bedeckten, festen Rohwerkteilen (11, 12) umgeben ist, **dadurch gekennzeichnet, dass** die Oberflächenbeschichtung, die die in der Nähe des Mikrogenerators (1) befindlichen festen Rohwerkteile (11, 12) bedeckt, im Wesentlichen nichtmagnetische Eigenschaften aufweist.

2. Gangwerk für Zeitmessgerät nach Anspruch 1, **dadurch gekennzeichnet, dass** die Beschichtung wenigstens zwei Metalllagen umfasst, wovon wenigstens jene, die sich direkt in Kontakt mit den festen Rohwerkteilen (11, 12) befindet, Nickel enthält, um eine nichtmagnetische Legierung zu bilden.

3. Gangwerk für Zeitmessgerät nach einem der Ansprüche 1 oder 2, **dadurch gekennzeichnet, dass** der Mikrogenerator (1) einen Rotor (2) umfasst, der zwei Flansche (3) aufweist, die jeweils im Wesentlichen die Form einer Scheibe haben und jeweils auf ihrer Fläche gegenüber dem anderen Flansch eine gerade Anzahl magnetischer Massen (5) tragen, wobei der Mikrogenerator außerdem ein elektronisches Modul (6) aufweist, das wenigstens eine Statorspule (4) enthält, die teilweise zwischen die zwei Flansche (3) eingefügt ist, und dass der Mikrogenerator sich wenigstens teilweise in einem Volumen befindet, das durch die orthogonalen Vorsprünge der nichtmagnetischen, festen Rohwerkteile (11, 12) begrenzt ist.

4. Gangwerk für Zeitmessgerät, mit einer funktionalen Einheit (1), die magnetische Massen (5) umfasst und die Erfassung des Vorhandenseins eines äußeren Magnetfeldes ermöglicht, wobei die funktionale Einheit (1) wenigstens teilweise von nichtmagnetischen und mit einer Oberflächenbeschichtung bedeckten, festen Rohwerkteilen (11, 12) umgeben ist, **dadurch gekennzeichnet, dass** die Oberflächenbeschichtung, die die in der Nähe der funktionalen Einheit (1) befindlichen festen Rohwerkteile (11, 12) bedeckt, im Wesentlichen nichtmagnetische Eigenschaften aufweist.

5. Gangwerk für Zeitmessgerät nach Anspruch 4, **dadurch gekennzeichnet, dass** die funktionale Einheit eine Kompassfunktion gewährleistet.

## Claims

1. Timepiece movement including a micro-generator (1) including magnetised masses (5), said micro-generator (1) being surrounded at least partially by non-magnetic stationary movement-blank parts (11, 12) coated with a finish coating, **characterised in that** the finish coating covering said stationary movement-blank parts (11,12) located in proximity to said micro-generator (1) has essentially non-magnetic properties.

2. Timepiece movement according to claim 1, **characterised in that** said coating includes at least two metallic layers of which at least the layer which is directly in contact with said stationary movement-blank parts (11, 12) contains nickel as a non-magnetic alloy constituent.

3. Timepiece movement according to any of claims 1 or 2, **characterised in that** said micro-generator (1) includes a rotor (2) including two flanges (3) each substantially disc-shaped and each carrying, on its face opposite the other flange, an even number of magnetised masses (5), said micro-generator further including an electronic module (6) including at least a stator coil (4) partially inserted between the two flanges (3) and **in that** said micro-generator is at least partially located in a volume delimited by the orthogonal projections of said non-magnetic stationary movement-blank parts (11, 12).

4. Timepiece movement including an operating unit (1) including magnetised masses (5) and allowing the presence of an external magnetic field to be detected, said operating unit (1) being surrounded at least partially by non-magnetic stationary movement-blank parts (11, 12) coated with a finish coating, **characterised in that** the finish coating covering said stationary movement-blank parts (11, 12) located in proximity to said operating unit (1) has essentially non-magnetic properties.

5. Timepiece movement according to claim 4, **characterised in that** said operating unit has the function of a compass.
